# FASCICULE DE BREVET EUROPEEN

(11) **EP 0 758 617 B1**
(45) Date de publication et mention de la délivrance du brevet: **22.09.1999**
(21) Numéro de dépôt: 96401377.5
(22) Date de dépôt: 21.06.1996
(51) Int. Cl.: B65D 88/76

(54) **Citerne apte à résister à la poussée d'Archimède**
Dem hydrostatischen Auftrieb widerstehender, unterirdischer Tank
Storage tank suitable for resisting the upthrust due to buoyancy

(30) Priorité: 16.08.1995 FR 9509823
(43) Date de publication de la demande: 19.02.1997
(73) Titulaire: Société Metallurgique Liotard Frères, Société Anonyme, 75008 Paris (FR)
(72) Inventeur: Bouillis, Joel, 37100 Tours (FR)
(74) Mandataire: Eidelsberg, Victor Albert

(56) Documents cités:
- FR-A- 2 297 786
- GB-A- 2 106 168
- US-A- 3 678 868

## Description

L'invention se rapporte à des citernes, notamment à celles destinées à être enterrées.

Lorsque ces citernes sont enterrées dans un terrain humide, elles ont tendance à remonter sous l'effet de la poussée d'Archimède. A l'heure actuelle le problème est résolu en ancrant la citerne sur des dalles en béton dont le poids est tel que la densité de l'ensemble de la citerne et des dalles en empêche la remontée. Une telle façon de faire est coûteuse que les dalles soient faites sur place comme le prévoit le GB-A-210 6168 ou qu'elles soient préfabriquées et mises en place au moment de l'installation de la citerne.

L'invention rompt avec cette technique par une citerne comprenant une cuve sensiblement cylindrique reposant sur un socle et arrimée à celui-ci notamment par des sangles. Suivant l'invention, le rapport de la surface de la projection, sur un plan horizontal et suivant la direction verticale, de la cuve à la surface du socle est inférieur à 0,8 et notamment à 0,6 en particulier pour des citernes d'un volume de 2m³ environ.

On ne cherche plus à lester la cuve mais à disposer autour de celle-ci sur le socle d'une surface suffisante pour que la poussée des terres s'oppose efficacement à la remontée de la citerne.

Dans ces conditions, il n'est plus nécessaire de constituer le socle en béton ou autre matériau de grande densité. On peut se contenter d'une matière de masse volumique inférieure à 1,2 bien plus facile à mettre en place et moins coûteuse, ce peut être notamment une matière plastique par exemple sous forme de profilés réalisés à partir de matériaux recyclés.

De préférence, pour donner néanmoins une résistance mécanique suffisante au socle et lui permettre de bien supporter la citerne, il est constitué d'un caillebotis de lames. Le caillebotis facilite aussi l'arrimage de la citerne au socle qui s'effectue de préférence par des sangles mais peut s'effectuer également par boulonnage ou autre.

Au dessin annexé, donné uniquement à titre d'exemple :
La figure 1 est une vue en coupe d'une citerne enterrée suivant l'invention et
la figure 2 en est une vue en perspective.

La citerne suivant l'invention comprend une cuve 1 reposant par quatre pieds 2 sur un socle 3 constitué sous la forme d'un caillebotis de lames. La cuve ou son enveloppe pourrait être en contact directement avec le caillebotis 3 sans interposition de pieds en prévoyant de simples cales.

La cuve est arrimée par des sangles 4 au caillebotis 3. Le rapport de la surface de la projection, sur le caillebotis 3 et suivant la direction verticale, de la cuve à la surface du socle est inférieur à 0,6.

## Revendications

1. Citerne comprenant une cuve (1) sensiblement cylindrique reposant sur un socle (3) et arrimée à celui-ci, caractérisée en ce que le rapport de la surface de la projection, sur un plan horizontal et suivant la direction verticale, de la cuve (1) à la surface du socle (3) est inférieur à 0,8 et de préférence à 0,6.

2. Citerne suivant la revendication 1, caractérisée en ce que le socle est en une matière de masse volumique inférieure à 1,2.

3. Citerne suivant les revendications 1 ou 2, caractérisée en ce que le socle est constitué d'un caillebotis de lames.

4. Citerne suivant l'une des revendications précédentes, caractérisée en ce que le socle est en une matière plastique.

## Claims

1. Cistern comprising a substantially cylindrical tank (1) resting on a base (3) and secured thereto, characterized in that the ratio of the surface of the projection, on a horizontal plane and following the vertical direction, of the tank (1) to the surface of the base (3) is less than 0.8 and preferably less than 0.6.

2. Cistern according to claim 1, characterized in that the base is made of a material, the density of which is less than 1.2.

3. Cistern according to claim 1 or 2, characterized in that the base consists of a grating of strips.

4. Cistern according to one of the preceding claims, characterized in that the base is made of a plastics material.

## Patentansprüche

1. Behälter, bestehend aus einem im wesentlichen zylindrischen Tank (1), der auf einem Sockel (3) liegt und an diesem befestigt ist, dadurch gekennzeichnet, daß das Verhältnis der Projektionsfläche auf einer Horizontalebene und entlang der Vertikalrichtung des Tanks (1) zu der Fläche des Sockels (3) kleiner als 0,8 und vorzugsweise 0,6 ist.

2. Behälter nach Anspruch 1, dadurch gekennzeichnet, daß der Sockel aus einem Material mit einer volumenbezogenen Masse von Weniger als 1,2 besteht.

3. Behälter nach den Ansprüche 1 oder 2, dadurch gekennzeichnet, daß der Sockel aus einem Lattenrost aus Lamellen gebildet wird.

4. Behälter nach einem der vorhergehenden Ansprüche, dadurch gekennzeichnet, daß der Sockel aus einem Kunststoff besteht.
